# EUROPÄISCHE PATENTSCHRIFT

(11) **EP 1 047 525 B1**
(45) Veröffentlichungstag und Bekanntmachung des Hinweises auf die Patenterteilung: **04.10.2001**
(21) Anmeldenummer: 99902539.8
(22) Anmeldetag: 15.01.1999
(51) Int. Cl.: B24B 9/08, B24B 9/10, B24D 17/00

(54) **SCHLEIFSCHEIBE MIT UMFANGSRILLE**
GRINDING DISC WITH A PERIPHERAL GROOVE
DISQUE A MEULER DOTE D'UNE RAINURE PERIPHERIQUE

(30) Priorität: 16.01.1998 DE 19801377
(43) Veröffentlichungstag der Anmeldung: 02.11.2000
(73) Patentinhaber: WENDT GmbH, D-40670 Meerbusch (DE)
(72) Erfinder: VOIGT, Klaus, D-42857 Remscheid (DE)
(74) Vertreter: Füssel, Michael
(86) Internationale Anmeldenummer: EP9900195
(87) Internationale Veröffentlichungsnummer: WO9936225

(56) Entgegenhaltungen:
- CH-A- 687 913
- DE-A- 3 534 425
- DE-A- 3 706 886

## Beschreibung

Die vorliegende Erfindung betrifft eine Schleifscheibe mit Umfangsrille nach Oberbegriff von Anspruch 1.

Derartige Schleifscheiben sind bekannt. Sie dienen zum Schleifen der Kanten von Glasscheiben unter gleichzeitiger Zufügung eines Kühlfluids zur Schleifstelle. Die Umfangsrille hat eine fertigungsbedingt vorgegebene Kontur und nutzt sich im Laufe der Zeit ab. Danach muß die Schleifscheibe ausgewechselt werden. Um diesen Verschleiß in Grenzen zu halten führt man ein Kühlfluid, zumeist Wasser, der Schleifstelle zu. Der Wasserstrahl muß unter Beachtung der relevanten Einflußgrößen möglichst genau auf eine vorbestimmte Stelle ausgerichtet werden.

Es kommt also auf die genaue Position zwischen der Umfangsrille der Schleifscheibe, der zu schleifenden Kante der Glasscheibe und dem Auftreffpunkt des Kühlfluidstrahls an der Schleifstelle an.

Da im allgemeinen der Kühlfluidstrahl hinsichtlich der Schleifspindel ortsfest ist, also nur zusammen mit der Schleifspindel ausgerichtet werden kann, muß eine Serie von zu verwendenden Schleifscheiben in ihren Abmessungen soweit übereinstimmen, daß auch beim Schleifscheibenwechsel der Auftreffpunkt des Kühlfluidstroms zur Schleifstelle exakt erhalten bleibt.

Es können daher nicht beliebige Schleifscheiben in Serie nacheinander verwendet werden.

Bei der Wiederaufarbeitung derartiger Schleifscheiben muß darüber hinaus gewährleistet sein, daß die zu einer Serie gehörenden Schleifscheiben auch zusammen bleiben und nicht mit Schleifscheiben anderer Serien vermischt werden.

Berücksichtigt man, daß der Umfangsrille einer Schleifscheibe nur eine begrenzte Lebensdauer zukommt, bis sie aufgearbeitet werden muß, so ergibt sich hieraus ein bestimmtes Verhältnis aus Standzeit zu Rüstzeit.

Dieses Verhältnis will die vorliegende Erfindung verbessern. Es ist daher Aufgabe der vorliegenden Erfindung, die für den speziellen Einsatzzweck des Schleifens der Kanten von Glasscheiben vorgesehene Schleifscheibe so zu verbessern, daß die Werkzeugstandzeit unabhängig von der Schleifmittelzusammensetzung erhöht wird.

Diese Aufgabe löst die Erfindung mit den Merkmalen des Anspruchs 1.

Aus der Erfindung ergibt sich der Vorteil, daß die Anzahl der Positionierungsvorgänge, die pro Standzeitzyklus zum Ausrichten der Geometrie zwischen Schleifscheibe, Glasscheibe und Kühlfluidstrom notwendig ist, halbiert wird.

Durch die Erfindung erfolgt im Prinzip eine Verdoppelung der Werkzeugstandzeit in Verbindung mit einer lediglich kurzen Umrüstzeit zum Umdrehen der Schleifscheibe, wenn von einer abgearbeiteten Umfangsrille auf eine neue Umfangsrille gewechselt wird.

Maßgeblich ist, daß die Schleifscheibe an zwei sich gegenüberliegenden Flachseiten jeweils eine Anschlagfläche aufweist. Diese dient als Bezugsfläche für die Bestimmung des Abstands zu einer einzigen von zwei Umfangsrillen. Die andere Anschlagfiäche bildet dann die Bezugsfläche für die andere Umfangsrille. Hierdurch wird die Möglichkeit der Zwei-Seiten-Verwendung der Schleifscheibe geschaffen. Jeder Anschlagfläche ist jeweils eine einzige Umfangsrille zugeordnet. Der geometrische Abstand zwischen Anschlagfläche und Umfangsrille ist für beide Möglichkeiten, welche die Schleifscheibe bietet, derselbe.

Auf diese Weise wird erreicht, daß der maßgebliche Abstand zwischen Anschlagfläche und Umfangsrille unabhängig von der Aufspannsituation der Schleifscheibe an der Schleifspindel immer derselbe ist.

Für die Erfindung kommen zwei Ausführungsbeispiele in Betracht.

Im ersten Ausführungsbeispiel ist jede Umfangsrille der Anschlagfläche ihrer unmittelbar benachbarten Flachseite zugeordnet. Im anderen Ausführungsbeispiel ist jede Umfangsrille einer Anschlagfläche zugeordnet, die an der gegenüberliegenden Flachseite sitzt.

Dem ersten Ausführungsbeispiel kommt allerdings im Hinblick auf die zu erwartende geringere Schwingungsanfälligkeit die höhere Bedeutung zu.

Im folgenden wird die Erfindung anhand eines Ausführungsbeispiels näher erläutert. Es zeigt:
- Fig. 1: ein Ausführungsbeispiel der Erfindung

Fig.1 zeigt eine Schleifspindel 1, die auskragend an einen Maschinenrahmen 2 befestigt ist. Die Schleifspindel 1 ist rohrförmig. Innerhalb des Rohres ist eine Pinole 3 geführt, die mit Hilfe einer Klemmanschette 4 festgesetzt werden kann.

Innerhalb der Pinole 3 sitzt drehbar gelagert die Antriebsachse 5 der Schleifmaschine, die an ihrem unteren Ende eine Durchmesserstufe 6 aufweist. Die Durchmesserstufe 6 bildet an ihrem unteren Ende die Gegenfläche 7, gegen welche die Schleifscheibe 20 anliegt. Die Schleifscheibe 20 wird mittels der Aufspannschrauben 17 gegen die Gegenfläche 7 gehalten und liegt dabei mit ihrer Anschlagfläche 8(I) unmittelbar an der Gegenfläche 7 an.

Fest mit der Pinole 3 ist der Wasserbehälter 9 verbunden, der - nicht gezeigt - von auswärts mit Kühlwasser gespeist wird.

Der Wasserbehälter 9 weist eine Mündungsöffnung 10 auf, die der Zuführung des Kühlfluids zur Schleifstelle 18 dient.

An einem ortsfesten Werkstückhalter 12 ist die zur bearbeitende Glasscheibe 11 aufgelegt und wird dort in geeigneter Weise derart festgespannt, daß bei sich drehender Schleifscheibe 20 die Kante der Glasscheibe 11 stets in der Umfangsrille der Schleifscheibe 20 liegt und dort auf die vorgesehene Kontur abgearbeitet wird.

Zu diesem Zweck können Antriebsmittel vorgesehen sein, die hier nicht gezeigt werden sollen.

Es handelt sich jedoch um einen kontinuierlichen Vorgang, bei welchem unter ständiger Zuführung des Kühlfluids zur Schleifstelle 18 die Kante der Glasscheibe 11 sozusagen als Meterware bearbeitet wird.

Um zu gewährleisten, daß die Umfangsrille der Schleifscheibe 20 genau in der Glasscheibenebene liegt, ist die Pinole 3 innerhalb der Schleifspindel 1 vertikal verschiebbar und wird in der einmal gefundenen Einstellposition mittels der Klemmanschette 4 dann festgehalten.

Maßgeblich ist nun, daß die Schleifscheibe 20 an zwei sich gegenüberliegenden Flachseiten I,II jeweils eine Anschlagfläche 8(I), 8(II) aufweist, sowie zwei Umfangsrillen 13,14, von denen jede einer anderen der beiden Anschlagflächen 8(I), 8(II) zugeordnet ist, und daß beide Umfangsrillen 13,14 von der ihnen jeweils zugeordneten Anschlagfläche 8(I), 8(II) denselben Abstand X haben.

Zusätzlich ist im vorliegenden Fall erfüllt, daß jede Umfangsrille 13,14 der Anschlagfläche 8 ihrer unmittelbar benachbarten Flachseite I, II zugeordnet ist. Auf diese Weise ergibt sich eine Schleifscheibe 20, die bezüglich Ihrer mittleren Radialebene 15 symmetrisch ist.

Um einen möglichst genauen Rundlauf der Schleifscheibe 20 zu erhalten, weist die Antriebsachse 5 an ihrem unteren Ende einen geradzylindrischen Zentrierzapfen 16 auf, der in einer entsprechenden geradzylindrischen Zentrierbohrung 19 der Schleifscheibe 20 sitzt. Eine derart geradzylindrische Zentrierpassung bietet den Vorteil, daß sie auch beim Umdrehen der Schleifscheibe 20 erhalten bleibt.

Darüber hinaus kann aber auch eine Zentrierpassung Verwendung finden, bei welcher die Schleifscheibe 20 von jeder ihrer Flachseiten I bzw. II kommend eine konisch eingebrachte Zentrierbohrung hat, von denen jede mit einem entsprechend konisch ausgebildeten Zentrierzapfen, der an der Antriebsachse 5 sitzt, zusammenwirkt.

Das grundsätzliche Prinzip der Erfindung beruht darauf, daß jeweils eine der beiden Umfangsrillen jeweils einer der beiden Anschlagflächen eindeutig zugeordnet ist. Hierdurch wird erzielt, daß für beide Umfangsrillen ein und derselben Schleifscheibe jeweils nur eine einzige und festeingestellte Axialposition der Schleifspindel vorgesehen werden muß. Die Erfindung bietet daher in Kombination mit der axialverstellbaren Schleifspindel den Vorteil, daß die Schleifspindel über eine verdoppelte Standzeit ein und desselben Werkzeugs praktisch statisch gesehen werden kann, da die Anschlagflächen an der Schleifscheibe jeweils identische Abstände zwischen der Gegenfläche 7 der Schleifspindel und einer der beiden Umfangsrillen bestimmen.

Die Erfindung stellt sich daher als gelungene Integration der maßgeblichen und bezüglich der mittleren Radialebene der Schleifscheibe symmetrischen Bearbeitungsflächen dar, die dazu beitragen, daß während des Wechsels von der einen Umfangsrille auf die andere der beiden Umfangsrillen trotz unveränderter Maschinensituation eine toleranzgenaue Fortführung der mit der vorangegangenen Umfangsrille begonnenen Schleifbearbeitung stattfinden kann.

Wesentlich ist auch, daß die ansich unvermeidbaren Fertigungstoleranzen für die Bestimmung des Abstandes "X" praktisch von derselben Größenordnung sind, so daß auch unter Berücksichtigung der Fertigungstoleranzen ein axiales Nachverstellen der Schleifspindel beim Wechseln der Schleifscheibe von der einen Umfangsrille auf die andere Umfangsrille nicht notwendig ist.

Von wesentlicher Bedeutung ist auch, daß für jede der beiden möglichen Anschlagflächen 8,I;8,II jeweils nur eine einzige Umfangsrille vorgesehen ist, die in den Eingriff mit einer seitlich angeordneten Glasscheibe gerät. Während des Eingriffs wird die Glasscheibe in ihrer festgelegten Bewegungsebene mit ihrer Außenkante tangential zur Umfangsrille der Schleifscheibe geführt, so daß die Kante der Glasscheibe auf das geometrische Profil der Umfangsrille abgearbeitet wird.

Der vorhandene Freiheitsgrad der Schleifspindel, welcher die axiale Längsverstellung der Schleifspindel gewährt, wird dank der paarweisen Zuordnung zwischen Anschlagfläche und Umfangsrille nicht mehr benötigt, wenn von einer der beiden Umfangsrillen auf die andere der Umfangsrillen umgerüstet wird.

Da derartige Schleifscheiben im allgemeinen von Zeit zu Zeit reprofiliert werden, treten die genannten Vorteile auch während der Reprofilierung in Erscheinung, weil auch dann die Spindel der Reprofilierungsmaschine keiner Nachjustierung mehr bedarf.

Da derartige Schleifscheiben üblicherweise aus einem metallischen Trägerkörper bestehen, in dessen Außenumfang ein Schleifmittelbelag eingearbeitet ist, dessen Belagtiefe größer als das Verschleißmaß ist, welches eine Umfangsrille als nicht mehr brauchbar kennzeichnet, können derartige Schleifscheiben mehrfach einer Reprofilierung unterzogen werden, wodurch der Kosteneinspareffekt sich wiederholt.

Insofern ist auch wesentlich, daß der Schleifbelag in beiden möglichen Drehrichtungen gleichermaßen wirksam ist. Dies wird dadurch erreicht, daß die abrasiven Bestandteile des Schleifbelags drehrichtungsunabhängig aufgebracht sind. Der Schleifbelag hat keine bevorzugte Schleifrichtung.

Zwischen den beiden Umfangsrillen ist zudem ein Abstand 23 vorgesehen, so daß sich die zum Mittelbereich der Schleifscheibe orientierten Zonen der beiden Umfangsrillen gegenseitig nicht berühren. Im übrigen ist die Außenkontur der Schleifscheibe außerhalb der beiden Umfangsrillen geradzylindrisch. Dies bietet einerseits eine vereinfachte Fertigung und ermöglicht andererseits ein problemloses Abfließen des Kühlfluids.

### Bezugszeichenaufstellung

- 1: Schleifspindel
- 2: Maschinenrahmen
- 3: Pinole
- 4: Klemmanschette
- 5: Antriebsachse
- 6: Durchmesserstufe
- 7: Gegenfläche
- 8: Anschlagfläche
- 9: Wasserbehälter
- 10: Mündungsöffnung
- 11: Glasscheibe
- 12: Werkstückhalter
- 13: erste Umfangsrille
- 14: zweite Umfangsrille
- 15: mittlere Radialebene
- 16: Zentrierzapfen
- 17: Aufspannschraube
- 18: Schleifstelle
- 19: Zentrierbohrung
- 20: Schleifscheibe
- 21: mittlere Radialebene der Umfangsrille
- 22: Mittelebene der Glasscheibe
- 23: Abstand
- I: erste Flachseite
- II: zweite Flachseite
- x: Abstand

## Patentansprüche

1. Schleifscheibe (20) mit Umfangsrille zum Schleifen der Kanten von Glasscheiben (11) unter Zuführung eines Kühlfluids zur Schleifstelle (18), wobei die Schleifscheibe (20) eine durchgehende Zentrierbohrung (19) für den Zentrierzapfen (16) einer Schleifspindel (1) aufweist und im aufgespannten Zustand mit einer seitlichen Anschlagfläche (8) an einer Gegenfläche (7) der Schleifspindel (1) anliegt, wobei die Axialposition der Schleifspindel relativ zur Ebene der Glasscheibe so eingestellt wird, daß die mittlere Radialebene (21) der Umfangsrille mit der Mittelebene (22) der axial unverrückbaren Glasscheibe zusammenfällt, **dadurch gekennzeichnet, daß**
1.0 ausgehend von der Zentrierbohrung (19) die Schleifscheibe (20) an zwei sich gegenüberliegenden Flachseiten (I,II) jeweils eine genau definierte Anschlagfläche (8(I), 8(II)) aufweist, sowie
1.1 zwei identisch ausgeformte Umfangsrillen (13,14) von denen jede einer anderen der beiden Anschlagflächen (8(I),8(II)) in einer Weise zugeordnet ist, **daß**
1.2 die mittleren Radialebenen der beiden Umfangsrillen (13,14) von der ihnen jeweils zugeordneten Anschlagfläche (8(I),8(II)) denselben Abstand (X,X) haben.

2. Schleifscheibe nach Anspruch 1, **dadurch gekennzeichnet, daß** jede Umfangsrille (13,14) der Anschlagfläche (8(I),8(II)) ihrer unmittelbar benachbarten Flachseite (I,II) zugeordnet ist.

3. Schleifscheibe nach Anspruch 2, **dadurch gekennzeichnet, daß** die Schleifscheibe (20) bezüglich ihrer mittleren Radialebene (15) symmetrisch ist.

4. Schleifscheibe nach Anspruch 3, **dadurch gekennzeichnet, daß** die Schleifscheibe eine geradzylindrische Zentrierbohrung (19) hat, für einen an der Antriebsachse (5) sitzenden geradzylindrischen Zentrierzapfen (16).

5. Schleifscheibe nach Anspruch 3, **dadurch gekennzeichnet, daß** die Schleifscheibe von jeweils einer ihrer Flachseiten (I,II) eingebracht eine konische Zentrierbohrung hat für einen konischen Zentrierzapfen, der mit der Antriebsachse (5) verbunden ist.

6. Schleifscheibe nach Anspruch 1, **dadurch gekennzeichnet, daß** lediglich zwei Umfangsrillen (13,14) vorgesehen sind.

7. Schleifscheibe nach Anspruch 6, **dadurch gekennzeichnet, daß** die Außenkontur der Schleifscheibe außerhalb der beiden Umfangsrillen geradzylindrisch verläuft.

8. Schleifscheibe nach Anspruch 1, **dadurch gekennzeichnet, daß** der Schleifbelag drehrichtungsunabhängig ist.

## Claims

1. A grinding disc (20) with a peripheral groove for grinding the edges of glass panes (11) whilst adding a cooling fluid to the point of grinding (18), wherein the grinding disc (20) comprises a through-going centring bore (19) for the centring spigot (16) of a grinding spindle (1) and in the mounted position the grinding disc lies with a lateral stop surface (8) against an opposite surface (7) of the grinding spindle (1), wherein the axial position of the grinding spindle is adjusted relative to the plane of the glass pane in such a manner that the middle radial plane (21) of the peripheral groove coincides with the middle plane (22) of the axially non-displaceable glass pane, **characterised in that**:
1.0 starting from the centring bore (19) the grinding disc (20) comprises on two opposite-lying flat sides (I, II) respectively a precisely defined stop surface (8(I), 8(II)) and
1.1 two identically formed peripheral grooves (13, 14) of which each is allocated to another of the two stop surfaces (8(I), 8(II)) in such a manner that
1.2 the middle radial planes of the two peripheral grooves (13, 14) have the same distance (X,X) from the respective stop surface (8(I), 8(II) allocated thereto.

2. Grinding disc according to claim 1, **characterised in that** each peripheral groove (13,14) of the stop surface (8(I), 8(II) is allocated to its immediate adjacent flat side (I,II).

3. Grinding disc according to claim 2, **characterised in that** the grinding disc (20) is symmetrical with respect to its middle radial plane (15).

4. Grinding disc according to claim 3, **characterised in that** the grinding disc comprises a straight-cylindrical centring bore (19) for a straight-cylindrical centring spigot (16) which sits on the drive shaft (5).

5. Grinding disc according to claim 3, **characterised in that** the grinding disc comprises a conical centring bore provided from each of its flat sides (I,II) for a conical centring spigot which is connected to the drive shaft (5).

6. Grinding disc according to claim 1, **characterised in that** only two peripheral grooves (13,14) are provided.

7. Grinding disc according to claim 6, **characterised in that** the outer contour of the grinding disc extends outside the two peripheral grooves in a straight-cylindrical manner.

8. Grinding disc according to claim 1, **characterised in that** the grinding covering is not dependent upon the direction of rotation.

## Revendications

1. Meule (20) à gorge périphérique pour meuler les bords de plaques de verre (11) avec une amenée de fluide de refroidissement sur le point de meulage (18), étant précisé que la meule (20) présente un perçage de centrage continu (19) pour l'axe de centrage (16) d'une broche porte-meule (1), et qu'en position serrée, elle est appliquée avec une surface de butée latérale (8) contre une surface opposée (7) de la broche porte-meule (1), la position axiale de la broche porte-meule par rapport au plan de la plaque de verre étant réglée pour que le plan radial médian (21) de la gorge périphérique coïncide avec le plan médian (22) de la plaque de verre fixe axialement, **caractérisée en ce que**
1.0 à partir du perçage de centrage (19), la meule (20) présente une surface de butée (8(I), 8(II)) définie avec précision sur chacune de ses faces planes opposées (I, II), et
1.1 deux gorges périphériques identiques (13, 14) associées chacune à l'une des surfaces de butée (8(I), 8(II)) de telle sorte que
1.2 les plans radiaux médians des deux gorges périphériques (13, 14) présentent le même écartement (X, X) par rapport à leur surface de butée associée (8(I), 8(II)).

2. Meule selon la revendication 1, **caractérisée en ce que** chaque gorge périphérique (13, 14) est associée à la surface de butée (8(I), 8(II)) de la face plane (I, II) directement voisine.

3. Meule selon la revendication 2, **caractérisée en ce que** la meule (20) est symétrique par rapport à son plan radial médian (15).

4. Meule selon la revendication 3, **caractérisée en ce qu'**elle a un perçage de centrage cylindrique droit (19) pour un axe de centrage cylindrique droit (16) calé sur l'axe d'entraînement (5).

5. Meule selon la revendication 3, **caractérisée en ce qu'**elle présente, ménagé à partir de l'une de ses faces planes (I, II), un perçage de centrage conique pour un axe de centrage conique qui est relié à l'axe d'entraînement (5).

6. Meule selon la revendication 1, **caractérisée en ce qu'**il est prévu seulement deux gorges périphériques (13, 14).

7. Meule selon la revendication 6, **caractérisée en ce que** le contour extérieur de la meule a une forme cylindrique droite en dehors des deux gorges périphériques.

8. Meule selon la revendication 1, **caractérisée en ce que** le revêtement de meulage est indépendant du sens de rotation.
